# FASCICULE DE BREVET EUROPEEN

(11) **EP 0 556 128 B1**
(45) Date de publication et mention de la délivrance du brevet: **17.05.1995**
(21) Numéro de dépôt: 93400355.9
(22) Date de dépôt: 11.02.1993
(51) Int. Cl.: B65D 83/20

(54) **Dispositif d'actionnement d'un mécanisme de distribution tel qu'une pompe ou une valve**
Betätigungsvorrichtung für ein Ausgabeelement wie zum Beispiel eine Pumpe oder ein Ventil
Actuating device for a dispensing machanism such as a pump or a valve

(30) Priorité: 14.02.1992 FR 9201696
(43) Date de publication de la demande: 18.08.1993
(73) Titulaire: L'OREAL, 75008 Paris (FR)
(72) Inventeur: de Laforcade, Vincent, F-92140 Clamart (FR)
(74) Mandataire: Leszczynski, André

(56) Documents cités:
- EP-A- 0 385 863
- EP-A- 0 455 552
- FR-A- 2 255 787
- US-A- 3 149 761
- US-A- 3 946 911
- US-A- 4 420 099

## Description

La présente invention est relative à un dispositif d'actionnement d'un mécanisme de distribution, tel qu'une pompe ou une valve, équipant un récipient contenant un produit à distribuer, le mécanisme de distribution comprenant une tige tubulaire de commande par poussée, mobile axialement, et munie d'un orifice de distribution.

Plus précisément, l'invention est relative à un dispositif d'actionnement comportant un bouton-poussoir monté à l'extrémité de la tige de commande du mécanisme de distribution et muni d'une buse de sortie ménagée sensiblement au centre de sa face externe, alignée et en communication avec ladite tige, et une pièce de manoeuvre, sensiblement cylindrique, comportant une surface supérieure annulaire constituant une zone d'application de force, et des moyens d'appui aptes à coopérer avec des moyens de butée de manière telle que l'application d'une force d'actionnement en un point quelconque de ladite surface supérieure annulaire de la pièce de manoeuvre provoque un déplacement du bouton-poussoir et de la tige de commande pour actionner le mécanisme de distribution.

Un dispositif d'actionnement de ce type pour une valve de distribution, notamment d'un aérosol pressurisé, est décrit dans le document FR-A-2 661 661 de la Société déposante (mode de réalisation des figures 5 et 6 de ce document antérieur).

Dans cette réalisation antérieure, le bouton-poussoir est un téton réalisé d'un seul tenant avec la pièce de manoeuvre.

Sous l'effet de l'application d'une force sur la surface supérieure annulaire de la pièce de manoeuvre, et du fait du contact entre les moyens d'appui de la pièce de manoeuvre et les moyens de butée, la pièce de manoeuvre agit comme un levier pour repousser le bouton-poussoir et donc la tige de commande du mécanisme de distribution sur laquelle il est monté.

Du fait que le bouton-poussoir est d'un seul tenant avec la pièce de manoeuvre, le mouvement de pivotement de cette dernière, provoqué lors de l'actionnement, entraîne également un mouvement de pivotement du bouton-poussoir qui se trouve repoussé en étant incliné par rapport à l'axe de la tige de commande du mécanisme de distribution.

Des efforts non axiaux sont donc appliqués à la tige de commande du mécanisme d'actionnement, ces efforts pouvant, à la suite d'actionnements répétés, entraîner la cassure de la tige.

De plus, du fait de l'inclinaison du bouton poussoir, la buse de celui-ci ne se trouve plus en alignement axial avec la tige du mécanisme de distribution, de telle sorte que le produit sortant de la buse n'est pas projeté selon l'axe du récipient.

En outre, du fait qu'une partie notable de la force appliquée à la pièce de manoeuvre ne contribue pas à l'effort de poussée axiale sur la tige du mécanisme de distribution, la course axiale de celle-ci est relativement faible, et notamment insuffisante pour commander le mécanisme de distribution lorsque celui-ci est sous la forme d'une pompe.

La présente invention se propose de réaliser un dispositif d'actionnement qui, tout en présentant les avantages du dispositif connu par FR-A-2 661 661, en particulier la possibilité d'actionnement avec une faible force appliquée par un doigt quelconque de l'utilisateur en un point quelconque d'une zone d'application de force s'étendant sur 360°, évite les inconvénients mentionnés ci-dessus.

Le dispositif d'actionnement selon la présente invention se caractérise essentiellement par le fait que la pièce de manoeuvre est reliée au bouton-poussoir par une articulation à rotule, le bouton-poussoir présentant une partie supérieure hémisphérique au sommet de laquelle est ménagée la buse de sortie, la pièce de manoeuvre comportant une chambre centrale ouverte définie par une paroi de profil sphérique dans laquelle est engagée en correspondance de forme et avec possibilité de rotation relative, la partie hémisphérique du bouton poussoir.

De préférence, la pièce de manoeuvre comporte une douille cylindrique intérieure dans laquelle est réalisée ladite chambre et une douille cylindrique extérieure, lesdites douilles étant coaxiales et reliées rigidement l'une à l'autre, de préférence par un voile continu de profil tronconique.

Avantageusement, la surface supérieure annulaire formant zone d'application de force est réalisée sous forme de collerette périphérique extérieure à l'extrémité supérieure de la douille extérieure.

La douille extérieure comporte avantageusement à son extrémité inférieure une seconde collerette périphérique extérieure venant en appui contre une collerette périphérique intérieure à l'extrémité supérieure d'une frette cylindrique montée à l'extrémité supérieure du récipient et logeant le mécanisme de distribution.

Dans la mesure où, selon l'invention, le bouton-poussoir constitue une pièce séparée de la pièce de manoeuvre et ne subit pas de mouvement de pivotement lors de l' actionnement de celle-ci, il peut être avantageusement solidarisé de l'extrémité de la tige de commande du mécanisme de distribution, notamment par emmanchement à force. Ceci assure une excellente étanchéité vis-à-vis du produit entre la tige et la buse de sortie du bouton-poussoir.

Dans le but de mieux faire comprendre l'invention, on va maintenant en décrire, à titre d'exemple nullement limitatif, un mode préféré de réalisation en se référant aux figures 1 à 3 du dessin annexé.

Dans ce dessin :
- la figure 1 est une vue schématique partiellement en coupe d'un dispositif selon l'invention en position de repos.
- la figure 2 est une vue analogue à la figure 1 du dispositif en position d'actionnement,
- la figure 3 est une vue de dessus du dispositif dans la position de la figure 1 et,
- les figures 4 et 5 sont des vues analogues aux figures 1 et respectivement 2 d'un dispositif correspondant à l'art antérieur.

On se réfère tout d'abord aux figures 1 à 3.

On y a illustré de manière fragmentaire un récipient 1 contenant un produit à distribuer et muni à sa partie supérieure d'un mécanisme de distribution 2, qui peut être une valve notamment lorsque le produit à distribuer est un aérosol pressurisé, ou peut être une pompe pour distribuer un produit notamment sous forme de spray ou de mousse.

Le mécanisme de distribution 2 est muni d'une tige tubulaire de commande par poussée, mobile axialement, 3, ladite tige étant munie à son extrémité d'un orifice de distribution.

A l'extrémité supérieure du récipient est fixée, par exemple par encliquetage, une frette cylindrique 4 munie à son extrémité supérieure d'une collerette périphérique intérieure 5.

A l'extrémité supérieure de la tige 3 est mis en place un bouton-poussoir 6 comportant une partie supérieure hémisphérique 7 et une partie inférieure cylindrique 8.

Au sommet de la partie supérieure hémisphérique 7 du bouton-poussoir est ménagée une buse de distribution 9 en communication avec l'extrémité supérieure de la tige 3.

Le bouton-poussoir 6 est évidé intérieurement pour pouvoir être engagé sur l'extrémité de la tige 3.

Avantageusement, l'évidement intérieur du bouton-poussoir 6 est réalisé de manière à permettre un emmanchement à force de la tige par rapport au bouton-poussoir ce qui permet de solidariser ces éléments et assurer une excellente étanchéité vis-à-vis du produit distribué.

Le dispositif selon l'invention comporte une pièce de manoeuvre, désignée globalement par 10, réalisée de préférence d'un seul tenant par moulage de matière plastique et comprenant une douille extérieure 11 et une douille intérieure 12, coaxiales, la douille intérieure 12 présentant une hauteur plus faible que la douille extérieure 11 et étant reliée à elle par un voile continu de profit tronconique 13.

En variante, le voile pourrait être constitué de membrures séparées agencées pour réaliser une liaison rigide entre la douille intérieure 12 et la douille extérieure 11.

A l'intérieur de la douille 12 est ménagée une chambre pour la réception à rotation de la partie supérieure hémisphérique 7 du bouton-poussoir 6.

Cette chambre ouverte est définie par une paroi de profit sphérique 14 de la douille 12.

Le diamètre de la partie hémisphérique du bouton-poussoir 6 et celui de la pièce de manoeuvre au niveau de la douille centrale 12 et du voile 13 sont déterminés de telle sorte que pour toute position de la pièce de manoeuvre, l'orifice de sortie de la buse 9 se trouve dégagé.

La douille extérieure 11 de la pièce de manoeuvre 10 comporte une collerette périphérique extérieure 15 à son extrémité supérieure et une autre collerette périphérique extérieure 16 à son extrémité inférieure.

La collerette supérieure 15 constitue une zone annulaire d'application de force pour l'actionnement du dispositif, et la collerette 16 constitue en coopération avec la collerette 5 de la frette 4 des moyens d'appui et de butée aptes à former un point d'appui de levier diamétralement opposé à l'emplacement sur lequel est appliquée une force d'appui sur la face supérieure de la collerette 15, comme cela ressort de la figure 2.

Sous l'effet de l'appui exercé, la pièce de manoeuvre pivote et, du fait de sa liaison d'articulation à rotule au niveau de la douille 12 avec le bouton-poussoir 6, transmet au bouton-poussoir un mouvement de déplacement axial d'amplitude importante qui déplace de manière correspondante la tige 3 du mécanisme de distribution 2.

On voit sur la figure 2 que le jet projeté ainsi au travers de la buse 9 comporte un axe aligné avec l'axe de la tige et du récipient.

On a, à titre d'exemple comparatif, illustré aux figures 4 et 5 un dispositif réalisé en mettant en oeuvre des enseignements connus de l'état de la technique avec en particulier un bouton-poussoir 6' solidarisé ou réalisé d'un seul tenant avec une pièce de manoeuvre 10'.

Comme on le voit clairement sur la figure 5, dans la position d'actionnement, le bouton-poussoir 6' s'incline par rapport à la tige 3', le jet projeté n'est plus orienté dans l'axe de la tige et la course de déplacement de la tige 3' est plus faible.

La mise en place du dispositif selon l'invention tel qu'illustré aux figures 1 à 3 s'effectue de la manière suivante.

On met en place le bouton-poussoir 6 à l'extrémité de la tige 3 du mécanisme de distribution monté sur le récipient 1.

On engage dans la frette cylindrique 4, avant montage de celle-ci sur le récipient, la pièce de manoeuvre 10.

A cet effet, il importe que le diamètre extérieur de la collerette supérieure 15 de la pièce de manoeuvre soit quelque peu inférieur au diamètre intérieur de la collerette 5 de la frette 4.

On engage alors la douille intérieure 12 de la pièce de manoeuvre 10 sur le bouton-poussoir 6 et l'on fixe la frette 4 sur le récipient.

## Revendications

1. Dispositif d'actionnement d'un mécanisme de distribution, tel qu'une pompe ou une valve, équipant un récipient contenant un produit à distribuer, le mécanisme de distribution comprenant une tige tubulaire de commande par poussée, mobile axialement, et munie d'un orifice de distribution, ledit dispositif d'actionnement comprenant un bouton-poussoir monté à l'extrémité de la tige de commande du mécanisme de distribution et muni d'une buse de sortie ménagée sensiblement au centre de sa face externe, alignée et en communication avec ladite tige, et une pièce de manoeuvre, sensiblement cylindrique, comportant une surface supérieure annulaire constituant une zone d'application de force, et des moyens d'appui aptes à coopérer avec des moyens de butée de manière telle qu'une application d'une force d'actionnement en un point quelconque de ladite surface supérieure annulaire de la pièce de manoeuvre provoque le déplacement du bouton-poussoir et de la tige de commande pour actionner le mécanisme de distribution, caractérisé par le fait que la pièce de manoeuvre (10) est reliée au bouton-poussoir (6) par une articulation à rotule (7, 14), le bouton-poussoir (6) présentant une partie supérieure hémisphérique (7) au sommet de laquelle est ménagée la buse de sortie (9), la pièce de manoeuvre (10) comportant une chambre centrale ouverte définie par une paroi (14) de profil sphérique dans laquelle est engagée en correspondance de forme et avec possibilité de rotation relative la partie hémisphérique (7) du bouton-poussoir.

2. Dispositif selon la revendication 1, caractérisé par le fait que la pièce de manoeuvre (10) comporte une douille cylindrique intérieure (12) dans laquelle est réalisée ladite chambre et une douille cylindrique extérieure (11), lesdites douilles étant coaxiales et reliées rigidement l'une à l'autre, de préférence par un voile continu de profil tronconique (13).

3. Dispositif selon la revendication 2, caractérisé par le fait que la surface supérieure annulaire formant zone d'application de force est réalisée sous forme de collerette périphérique extérieure (15) à l'extrémité supérieure de la douille extérieure (11).

4. Dispositif selon l'une quelconque des revendication 2 et 3, caractérise, par le fait que la douille extérieure (11) comporte à son extrémité inférieure une seconde collerette périphérique extérieure (16) venant en appui contre une collerette périphérique intérieure (5) à l'extrémité supérieure d'une frette cylindrique (4) montée à l'extrémité supérieure du récipient (1) et logeant le mécanisme de distribution (2).

5. Dispositif selon l'une quelconque des revendications précédentes, caractérisé par le fait le bouton-poussoir (6) est solidarisé de la tige (3) du mécanisme de distribution (2), notamment par emmanchement à force.

## Claims

1. A device for actuating a dispensing mechanism, such as a pump or valve equipping a container containing a product to be dispensed, the dispensing mechanism including a tubular stem for actuation by pushing that is axially movable and provided with a dispensing opening, the said actuating device including a push button mounted at the end of the stem for actuating the dispensing mechanism and provided with an outlet nozzle arranged substantially at the centre of its outer face, which is aligned and in communication with the said stem, and a substantially cylindrical component comprising an upper annular surface constituting a zone for the application of force, and bearing means capable of cooperating with stop means in such a way that an application of an actuating force at any point of the said upper annular surface of the actuating component produces the displacement of the push button and of the actuating stem for actuating the dispensing mechanism, characterized in that the actuating component (10) is connected to the push button (6) by a swivel joint (7, 14), the push button (6) having a hemispherical upper portion (7), at the top whereof there is arranged the outlet nozzle (9), the actuating component (10) including a central open chamber defined by a side (14) with a spherical profile, wherein the hemispherical portion (7) of the push button is engaged with a corresponding shape and with scope for relative rotation.

2. A device according to claim 1, characterized in that the actuating component (10) includes an inner cylindrical sleeve (12) wherein the said chamber is formed and an outer cylindrical sleeve (11), the said sleeves being coaxial and rigidly connected to each other, preferably by a continuous web (13) with a frustoconical profile.

3. A device according to claim 2, characterized in that the top annular surface forming the zone for the application of force is made in the form of an outer circumferential flange (15) at the upper end of the outer sleeve (11).

4. A device according to any one of claims 2 and 3, characterized in that the outer sleeve (11) includes at its lower end a second outer circumferential flange (16) coming to bear against an inner circumferential flange (5) at the upper end of a cylindrical collar (4) mounted at the upper end of the container (1) and accommodating the dispensing mechanism (2).

5. A device according to any one of the preceding claims, characterized in that the push button (6) is joined to the stem (3) of the dispensing mechanism (2), in particular with a force fit.

## Patentansprüche

1. Betätigungsvorrichtung für einen Ausgabemechanismus, wie etwa eine Pumpe oder ein Ventil, mit einem Behälter, der ein auszugebendes Erzeugnis enthält, wobei dar Ausgabemechanismus einen rohrförmigen, durch Drücke gesteuerten, axial beweglichen Schaft aufweist und mit einer Ausgabeöffnung versehen ist, wobei die genannte Betätigungsvorrichtung einen Druckknopf aufweist, der am Ende des Steuerschaftes des Ausgabemechanismuses angebracht ist, und mit einer Austrittsdüse versehen ist, die im wesentlichen in der Mitte seiner Außenfläche angeordnet ist, auf den genannten Schaft ausgerichtet ist und mit diesem in Verbindung steht, sowie mit einem im wesentlichen zylindrischen Betätigungsstück, das eine ringförmige, obere Fläche aufweist, die eine Kraft-Aufbringungszone bildet, sowie Anlagemittel, die dazu eingerichtet sind, mit Anschlagmitteln derart zusammenzuwirken, daß die Aufbringung einer Betätigungskraft an irgendeinem Punkt der genannten oberen, ringförmigen Fläche des Betätigungsstücks das Verlagern des Druckknopfes und des Steuerschafts hervorruft, um den Ausgabemechanismus zu betätigen, dadurch **gekennzeichnet**, daß das Betätigungsstuck (10) mit dem Druckknopf (6) durch eine Gelenkverbindung (7, 14) verbunden ist,
wobei der Druckknopf (6) einen halbkugelförmigen oberen Teil (7) aufweist, in dessen Scheitel die Austrittsdüse (9) angeordnet ist, und wobei das Betätigungsstück (10) eine mittige, offene Kammer aufweist, die durch eine Wand (14) mit kugelförmigem Profil gebildet wird, in welche der entsprechend geformte, halbkugelförmige Teil (7) des Druckknopfes mit der Möglichkeit der Relativdrehung eingreift.

2. Vorrichtung nach Anspruch 1, dadurch **gekennzeichnet**, daß das Betätigungsstück (10) eine zylindrische, innere Hülse (12) aufweist, in welcher die genannte Kammer gebildet ist, und eine zylindrische, äußere Hülse (11), wobei die genannten Hülsen koaxial verlaufen und starr miteinander bevorzugt durch eine durchgehende Abdeckung mit kegelstumpfförmigem Profil (13) verbunden sind.

3. Vorrichtung nach Anspruch 2, dadurch **gekennzeichnet**, daß die obere, ringförmige Fläche, die die Kraft-Aufbringungszone bildet, in der Form eines Umfangs-Außenflansches (15) am oberen Ende der äußeren Hülse (11) ausgebildet ist.

4. Vorrichtung nach irgendeinem der Ansprüche 2 und 3, dadurch **gekennzeichnet**, daß die äußere Hülse (11) an ihrem unteren Ende einen zweiten Umfangs-Außenflansch (16) aufweist, der in Anlage gegen einen Umfangs-Innenflansch (5) am oberen Ende eines zylindrischen Ringes (4) gelangt, der am oberen Ende des Behälters (1) angebracht ist und den Verteilungsmechanismus (2) aufnimmt.

5. Vorrichtung nach irgendeinem der vorangehenden Ansprüche, dadurch **gekennzeichnet**, daß der Druckknopf (6) fest mit dem Schaft (3) des Ausgabemechanismuses (2) verbunden ist, insbesondere durch kraftschlüssiges Ansetzen.
